# EUROPÄISCHE PATENTSCHRIFT

(11) **EP 1 205 418 B1**
(45) Veröffentlichungstag und Bekanntmachung des Hinweises auf die Patenterteilung: **21.04.2010**
(21) Anmeldenummer: 00811075.1
(22) Anmeldetag: 13.11.2000
(51) Int. Cl.: B66B 5/18

(54) **Bremsfangvorrichtung für Aufzug**
Braking device for an elevator
Dispositif de freinage pour ascenseur

(43) Veröffentlichungstag der Anmeldung: 15.05.2002
(73) Patentinhaber: COBIANCHI LIFTTEILE AG, CH-3110 Münsingen (CH)
(72) Erfinder: Perroud, Ervin, 3110 Münsingen (CH)
(74) Vertreter: BOVARD AG

(56) Entgegenhaltungen:
- DE-C- 173 355
- GB-A- 2 314 070

## Beschreibung

Die Erfindung betrifft eine Bremsfangvorrichtung, insbesondere für Aufzugskabinen, mit einem Gehäuse und mindestens zwei Bremsbacken, von denen mindestens eine durch mindestens zwei Lenker parallelogrammförmig mit dem Gehäuse verbunden ist und von einer Freigabestellung in eine Fangstellung bewegbar ist, in der die mindestens zwei Bremsbacken eine ortsfeste Schiene durch die Kraft von Federmitteln zwischen sich klemmen, welche Federmittel auf den Lenkern angeordnet sind und die Lenker entgegen der Kraft der Federmittel in ihrer Länge veränderbar sind.

Bremsfangvorrichtungen haben die Aufgabe, eine Aufzugskabine bei einer zu hohen Geschwindigkeit stillzusetzen. Sie müssen in der Lage sein, die mit der Nutzlast beladene Kabine aus dem freien Fall anzuhalten, wobei für die zu erreichende Verzögerung ein Bereich festgesetzt ist.

Die meisten der bekannten Bremsfangvorrichtungen weisen Bremsbacken auf, die an einer in Fahrrichtung der Kabine orientierten Schiene, beispielsweise einer Führungsschiene für die Aufzugskabine, angreifen. Die Bewegung der Bremsbacken erfolgt bei den bekannten Bremsfangvorrichtungen durch Exzenter, Keile oder Wippen. Auch die Bewegung der Bremsbacken mit Lenkern, die ein Parallelogramm bilden, ist bereits bekannt. Die Patentanmeldung GB 2 314 070 zeigt eine solche Bremsfangvorrichtung. Diese Art der Lagerung der Bremsbacken hat den Vorteil, dass die Bremsflächen der Bremsbacken stets parallel zu der Schiene ausgerichtet sind und dass sich die Bremsfangvorrichtung aus der Fangstellung leicht wieder lösen lässt. Ein Nachteil dieser Konstruktion besteht darin, dass sie relativ viele Teile benötigt, und sie daher in der Herstellung teuer ist. Beispielsweise sind für jede Bremsbacke nebst mindestens zwei Lenkern mit vier Gelenken noch zusätzliche Führungen vorgesehen, welche Federn aufnehmen, auf welche die den Lenkern übermittelte Kraft umgelenkt wird.

Aus der DE- C -173355 ist eine Bremsfangvorrichtung bekannt welche zwei Bremsbacken aufweist, welche jeweils auf zwei parallelogrammförmig angeordneten Lenkern angebracht sind. Ebenfalls auf den Lenkern angeordnet sind die Federmittel, mit welchen die Bremsbacken in der Fangstellung gegen die ortsfeste Schiene gepresst werden. Die Auslösung der Fangbremse erfolgt direkt auf die Lenker, was zur Folge hat, dass die Auslösekraft um so höher sein muss, je stärker die mit den Parallelogrammen zusammenwirkenden Federn sind. Mit anderen Worten müsste beim Einsatz einer solchen Bremsfangvorrichtung zum Abbremsen grosser Massen auch der Auslösemechanismus stärker dimensioniert werden.

Ausgehend von diesem Stand der Technik hat die vorliegende Erfindung die Aufgabe, eine Bremsfangvorrichtung vorzuschlagen, welche mit weniger Bauteilen auskommt und daher kostengünstig zu produzieren ist, welche bei grossen Bremskräften wenig Platz beansprucht und welche mit geringem Kraftaufwand auslösbar ist.

Diese Aufgabe wird gemäss der Erfindung dadurch gelöst, dass benachbart der mindestens einen bewegbaren Bremsbacke ein Hebel an einem seiner Enden so im Gehäuse gelagert ist, dass er von einer Ausgangslage, in der er mindestens annähernd parallel zu den Lenkern der benachbarten Bremsbacke ausgerichtet ist, so schwenkbar ist, dass zuerst sein anderes Ende die Schiene berührt und er dann an der benachbarten Bremsbacke ansteht und diese in die Fangstellung drängt und dass der Hebel entgegen der Kraft von auf ihm angeordneten weiteren Federmitteln in seiner Länge veränderbar ist.

Nach einer bevorzugten Ausführungsart der Erfindung sind zwei Bremsbacken einander bezüglich der Schiene gegenüberliegend durch jeweils zwei Lenker parallelogrammförmig mit dem Gehäuse verbunden.

Nach einer weiteren Ausführungsart der Erfindung ist axialsymmetrisch zum Hebel ein weiterer Hebel vorhanden, wobei die Längsachse der Schiene die Symmetrieachse bildet und die der Schiene zugewandten Enden der beiden Hebel sind durch Laschen gelenkig miteinander verbunden.

Nach einer weiteren Ausführungsart der Erfindung weist das der Schiene zugewandte Ende des mindestens einen Hebels ein reibungserhöhendes Segment auf und der Hebel und das reibungserhöhende Segment sind so gestaltet, dass beim Auslösen der Bremsfangvorrichtung das reibungserhöhende Segment zuerst die Schiene berührt und sich bei der weiteren Bewegung des Hebels in die Fangstellung wieder von der Schiene entfernt. In der Fangstellung des Hebels liegt dann eine nicht reibungserhöhende Fläche des Hebels an der Schiene an. Durch diese besondere Gestaltung wird einerseits erreicht, dass der reibungserhöhende Bereich nur sehr kurz mit der Schiene in Berührung steht und sich daher nicht mit von der Schiene abgetragenen Spänen zusetzen kann. Andererseits wird dabei die Abnutzung der Schiene auf ein Minimum beschränkt.

Eine besondere Ausführungsart der erfindungsgemässen Bremsfangvorrichtung wird nachstehend unter Bezugnahme auf die beiliegenden Zeichnungen beispielhaft näher erläutert. Es zeigt
- Figur 1: einen Aufriss der Bremsfangvorrichtung in ihrer Freigabestellung,
- Figur 2: einen Aufriss der Bremsfangvorrichtung in ihrer Fangstellung,
- Figur 3: einen Schnitt entlang der Linie III - III in Figur 1,
- Figur 4: eine Einzelheit aus Figur 1 in vergrössertem Massstab und
- Figur 5: die Einzelheit von Figur 4 im Grundriss.

Die Bremsfangvorrichtung ist in einem Gehäuse 1 eingebaut, welches stark dimensioniert ist, damit es die bei einem Bremsvorgang auftretenden hohen Kräfte aufnehmen kann. Eine im Aufzugsschacht fest montierte Schiene 2 ragt in das Gehäuse 1 hinein, wie man insbesondere in Figur 3 sieht. Beiderseits der Schiene 2 sind im Gehäuse 1 Bremsbacken 5 an jeweils zwei Lenkern 3 in einem Bereich beweglich angeordnet. In Figur 1, welche die Freigabestellung darstellt, in der sich die Bremsfangvorrichtung im normalen Betrieb des Aufzugs befindet, sieht man, dass der Bewegungsbereich der Bremsbacken 5 nach unten durch Anschlagstifte 18 begrenzt ist und dass sich in der Freigabestellung an den Bremsbacken 5 angeordnete Bremsbeläge 6 in einem geringen Abstand von der Schiene 2 befinden. Das andere Ende des Bewegungsbereichs der Bremsbacken 5 wird in der in Figur 2 dargestellten Fangstellung erreicht, indem die Bremsbacken oben an der Wand 19 des Gehäuses 1 anstehen und die Bremsbeläge 6 gegen die Schiene 2 gepresst werden. Jeder Lenker 3 ist so aufgebaut, dass er einer in seiner Achse wirkenden Kraft um einen geringen Betrag nachgeben kann. Beispielsweise können die Lenker 3 zu diesem Zweck aus jeweils zwei teleskopisch ineinander verschiebbaren Teilen aufgebaut sein. Ferner trägt jeder Lenker 3 eine Feder 4, die im vorliegenden Beispiel die Gestalt eines Pakets von Tellerfedern hat.

Die Bremsfangvorrichtungen, die üblicherweise paarweise auf gegenüberliegenden Seiten einer Aufzugskabine montiert sind, sind so dimensioniert, dass in der Fangstellung die durch die Federn 4 auf die Bremsbacken 5 ausgeübte Kraft genügt, um über die zwischen den Bremsbelägen 6 und der Schiene 2 auftretende Reibung die voll beladene Kabine sicher zum Stehen zu bringen. Die Auslösung des Bremsvorgangs erfolgt zum Beispiel durch eine Auslösevorrichtung, die ein parallel zur Bewegungsrichtung der Aufzugskabine bewegliches Zugmittel, beispielsweise ein Seil aufweist. Das Seil ist an den Enden des Weges der Aufzugskabine über Rollen geführt, von denen eine mit einer Einrichtung zur Überwachung der Geschwindigkeit und mit einer Bremsvorrichtung für das Seil ausgerüstet ist. Ein an der Aufzugskabine schwenkbar montierter Auslösehebel ist in den Figuren 1 und 2 mit unterbrochenen Linien dargestellt und mit 14 bezeichnet. Sobald die Einrichtung zur Überwachung der Geschwindigkeit feststellt, dass die - im vorliegenden Ausführungsbeispiel nach unten fahrende - Aufzugskabine eine vorbestimmte Grenzgeschwindigkeit überschreitet, wird die Bremsvorrichtung aktiviert und das genannte Seil steht sofort still. Die fortgesetzte Abwärtsbewegung der Aufzugskabine bewirkt nun, dass der Auslösehebel 14 durch die über das an ihm befestigte Seil in Richtung des Pfeils 15 ausgeübte Kraft nach oben geschwenkt wird. Gemäss einem - nicht dargestellten - Ausführungsbeispiel der Erfindung kann der Auslösehebel 14 auf die Bremsbacken 5 einwirken, beispielsweise über einen an der in den Figuren 1 und 2 rechts dargestellten Bremsbacke 5 angeordneten Stift. Gemäss diesem nicht dargestellten Ausführungsbeispiel müssten die beiden rechts und links der Schiene 2 angeordneten Bremsbacken 5 miteinander wirkverbunden sein, so dass sie bei Auslösung gemeinsam zur Schiene 2 hin bewegt werden. Sobald die Bremsbeläge 6 die Schiene 2 berühren und mit einer gewissen Kraft gegen diese gedrückt werden, hilft die nach oben gerichtete, auf die Bremsbacken 5 wirkende Reibkraft, die Bremsbacken ganz in die Fangstellung zu bringen, in der die maximale Bremskraft ausgeübt wird.

Die oben beschriebene, nicht dargestellte Ausführungsart der Erfindung ist für kleinere und mittelschwere Aufzugskabinen ausreichend. Wenn aber schwere Aufzugskabinen mit der Bremsfangvorrichtung ausgerüstet werden, müssen deren Teile, insbesondere die Federn 4 sehr stark dimensioniert werden. Dies hat zur Folge, dass die für die Auslösung der Bremsfangvorrichtung erforderliche Anfangskraft ebenfalls grösser wird, denn es ist unter Umständen erforderlich, dass die Federn 14 minimal komprimiert werden, bevor die nach oben gerichtete, auf die Bremsbacken 5 wirkende Reibkraft, die Bremsbacken ganz in die Fangstellung drängt. Wird diese Anfangskraft nicht aufgebracht, besteht die Gefahr, dass die Bremsbeläge 6 der Schiene 2 entlang gleiten, ohne richtig zum Greifen zu kommen. Andererseits ist es erwünscht, dass die oben beschriebene Auslösevorrichtung nicht von der Masse der betreffenden Aufzugskabine abhängig ist, sondern als Normkomponente eingesetzt werden kann.

Dieses Problem wird durch die in den Zeichnungen dargestellte besondere Ausführungsart der Erfindung gelöst, mit der eine Art Servobremse realisiert ist. Zwei unterhalb der Lenker 3 und ungefähr parallel zu diesen angeordnete Einzugsheber 7 und 8 sind schwenkbar am Gehäuse angeordnet. Wie die Lenker 3 sind auch die Einzugsheber 7 und 8 so aufgebaut, dass sie einer in ihrer Achse wirkenden Kraft um einen geringen Betrag nachgeben können. Auch hat jeder Einzugsheber 7 und 8 ein Federpaket 17, die aber schwächer dimensioniert sind, als die Federn 4 der Lenker 3. Am freien Ende jedes Einzugshebers 7, 8 ist ein reibungserhöhendes Segment 9 vorzugsweise austauschbar befestigt. Dabei kann es sich beispielsweise um ein gehärtetes, Zähne oder zahnähnliche Erhebungen aufweisendes Bauteil handeln. Anders als bei der vorher beschriebenen Ausführungsart wirkt bei dieser Ausführungsart der Auslösehebel 14 nicht direkt auf die Bremsbacke 3, sondern auf den in den Figuren rechts dargestellten Einzugsheber 7, und zwar über einen an ihm befestigten Stift 10. Die beiden Einzugsheber 7 und 8 sind miteinander wirkverbunden, und zwar mit an ihren Enden befestigten Laschen 11 und 12, durch die ein Bolzen 13 ragt, wie dies besonders deutlich in Figur 3 zu sehen ist. Zum Auslösen dieser Bremsfangvorrichtung genügt schon eine geringe, durch den Auslösehebel 14 auf den Einzugsheber 7 ausgeübte Kraft, um beide Einzugsheber 7 und 8 mit ihren reibungserhöhenden Segmenten 9 an der Schiene angreifen zu lassen. In der Folge werden die Einzugsheber durch die Reibungskraft nach oben bewegt, stossen an den unteren Enden 20 der Bremsbacken 3 an und schieben diese mit grosser Kraft nach oben in die Fangstellung.

Die Figuren 4 und 5 zeigen das reibungserhöhende Segment 9 des Einzugshebers 7 in gegenüber der Figur 1 vergrössertem Massstab. Wie man in Figur 5 sieht, weist der Einzugsheber 7 an seinem vorderen Ende einen Schlitz auf, in den ein Segment 9 aus einem harten Material, beispielsweise gehärtetem Stahl, mit Stiften, beispielsweise Schwerspannstiften 21, auswechselbar eingesetzt ist. Das Segment 9 weist einen Bereich mit Zähnen 22 auf und das Ende des Einzugshebers 7 ist so gestaltet, dass nur ein Teil dieser Zähne 22 vorsteht, wie es besonders deutlich in Figur 4 zu sehen ist. Selbstverständlich ist der Einzugsheber 8 ebenfalls mit einem solchen Segment 9 ausgerüstet. Diese Gestaltung hat zur Folge, dass beim Auslösen der Bremsfangvorrichtung die Zähne 22 nur einen kurzen Moment an der Schiene 2 angreifen und dadurch die Einzugsheber 7 und 8 rasch in ihre obere, in Figur 2 dargestellte Endlage gebracht werden. In dieser Endlagen berühren die Zähne 22 die Schiene 2 nicht mehr, sondern die Endflächen 23 der Einzugsheber 7 und 8 liegen an der Schiene 2 an.

In Figur 3 ist eine mit 16 bezeichnete Verbindungswelle zu sehen, die mit dem Einzugsheber 7 drehfest verbunden ist und die Aufgabe hat, eine auf der gegenüberliegenden Seite der Aufzugskabine angeordnete weitere Bremsfangvorrichtung gleichzeitig auszulösen, indem sie auch dort mit dem entsprechenden Einzugsheber drehfest verbunden ist.

In der vorangehenden Beschreibung wurde davon ausgegangen, dass die erfindungsgemässe Bremsfangvorrichtung eine zu schnell nach unten fahrende Aufzugskabine auffängt. Selbstverständlich kann aber die erfindungsgemässe Vorrichtung auch so eingesetzt werden, dass sie eine zu schnell nach oben fahrende Aufzugskabine auffängt. Dazu wird die beschriebene Vorrichtung entweder um 180° gedreht an der Aufzugskabine angebracht oder sie wird am Gegengewicht des Aufzugs montiert. Selbstverständlich können auch erfindungsgemässe Bremsfangvorrichtungen so miteinander kombiniert werden, dass sie in beiden Fahrrichtungen einer Aufzugskabine wirksam sind. Schliesslich sei noch erwähnt, dass mit der erfindungsgemässen Bremsvorrichtung nicht nur Aufzüge, sondern beliebige Hebezeuge gesichert werden können.

## Patentansprüche

1. Bremsfangvorrichtung, insbesondere für Aufzugskabinen, mit einem Gehäuse (1) und mindestens zwei Bremsbacken (5), von denen mindestens eine durch mindestens zwei Lenker (3) parallelogrammförmig mit dem Gehäuse (1) verbunden ist und von einer Freigabestellung in eine Fangstellung bewegbar ist, in der die mindestens zwei Bremsbacken eine ortsfeste Schiene (2) durch die Kraft von Federmitteln (4) zwischen sich klemmen, welche Federmittel auf den Lenkern (3) angeordnet sind und die Lenker (3) entgegen der Kraft der Federmittel (4) in ihrer Länge veränderbar sind, **dadurch gekennzeichnet, dass** benachbart der mindestens einen bewegbaren Bremsbacke (5) ein Hebel (7) an einem seiner Enden so im Gehäuse (1) gelagert ist, dass er von einer Ausgangslage, in der er mindestens annähernd parallel zu den Lenkern (3) der benachbarten Bremsbacke (5) ausgerichtet ist, so schwenkbar ist, dass zuerst sein anderes Ende (9) die Schiene (2) berührt und er dann an der benachbarten Bremsbacke ansteht und diese in die Fangstellung drängt und dass der Hebel (7) entgegen der Kraft von auf ihm angeordneten weiteren Federmitteln (17) in seiner Länge veränderbar ist.

2. Bremsfangvorrichtung nach Anspruch 1, **dadurch gekennzeichnet, dass** zwei Bremsbacken (5) einander bezüglich der Schiene (2) gegenüberliegend durch jeweils zwei Lenker (3) parallelogrammförmig mit dem Gehäuse (1) verbunden sind.

3. Bremsfangvorrichtung nach einem der vorangehenden Ansprüche, **dadurch gekennzeichnet, dass** die Federmittel aus Paketen von Tellertedern (4) bestehen.

4. Bremsfangvorrichtung nach einem der vorangehenden Ansprüche, **dadurch gekennzeichnet, dass** axialsymmetrisch zum Hebel (7) ein weiterer Hebel (8) vorhanden ist, wobei die Längsachse der Schiene die Symmetrieachse bildet und dass die der Schiene (2) zugewandten Enden der beiden Hebel (7, 8) durch Laschen (11, 12) gelenkig miteinander verbunden sind.

5. Bremsfangvorrichtung nach einem der vorangehenden Ansprüche, **dadurch gekennzeichnet, dass** das der Schiene (2) zugewandte Ende des mindestens einen Hebels (7, 8) ein reibungserhöhendes Segment (9) aufweiset.

6. Bremsfangvorrichtung nach Anspruch 5, **dadurch gekennzeichnet, dass** der Hebel (7, 8) und das reibungserhöhende Segment (9) so gestaltet sind, dass beim Auslösen der Bremsfangvorrichtung das reibungserhöhende Segment (9) zuerst die Schiene (2) berührt und sich bei der weiteren Bewegung des Hebels (7, 8) in die Fangstellung wieder von der Schiene (2) entfernt und dass in der Fangstellung des Hebels (7, 8) eine nicht reibungserhöhende Fläche (23) des Hebels an der Schiene (2) anliegt.

7. Bremsfangvorrichtung nach einem der Anspruche 1 bis 6, **dadurch gekennzeichnet, dass** die weiteren Federmittel aus einem Paket von Tellerfedern (17) bestehen.

## Claims

1. Braking device, in particular for lift cars, with a housing (1) and at least two brake shoes (5), of which at least one is connected to the housing (1) in a parallelogram-like way via two steering elements (3) and is movable from a release position into a caught position in which the at least two brake shoes clamp a stationary rail (2) between them through the force of spring means (4), which spring means are disposed on the steering elements (3), and the steering elements (3) are able to be changed in their length against the force of the spring means (4), **characterised in that**, adjacent to the at least one movable brake shoe (5), a lever (7) is borne, at one of its ends, in the housing (1) such that it is pivotable from a starting position, in which it is aligned close to parallel to the steering elements (3) of the adjacent brake shoe (5), such that first its other end (9) touches the rail (2) and it then abuts the adjacent brake shoe and pushes the latter into the caught position, and **in that** the lever (7) against the force of the further spring means (17) disposed thereon is able to be changed in its length.

2. Braking device according to claim 1, **characterised in that** two brake shoes (5), opposite each other with respect to the rail (2), are connected to the housing (1) by two steering elements (3) each in a parallelogram-like way.

3. Braking device according to one of the preceding claims, **characterised in that** the spring means consist of packets of spring plates (4).

4. Braking device according to one of the preceding claims, **characterised in that** a further lever (8) is present axially symmetrically to the lever (7), the longitudinal axis of the rail forming the axis of symmetry, and **in that** the two ends of the two levers (7, 8) turned toward the rail (2) are connected to each other in an articulated way by mounting plates (11, 12).

5. Braking device according to one of the preceding claims, **characterised in that** the end, turned towards the rail (2), of the at least one lever (7, 8) has a friction-increasing segment (9).

6. Braking device according to claim 5, **characterised in that** the lever (7, 8) and the friction-increasing segment (9) are designed such that, upon release of the braking device, the friction-increasing segment (9) first touches the rail (2) and, with the further movement of the lever (7, 8), removes itself from the rail (2) again into the caught position and **in that** in the caught position of the lever (7, 8) a non-friction-increasing surface (23) of the lever abuts the rail (2).

7. Braking device according to one of the claims 1 to 6, **characterised in that** the further spring means consists of a packet of spring plates (17).

## Revendications

1. Dispositif de freinage en particulier pour cabine d'ascenseurs avec un carter (1) et au moins deux mâchoires de serrage (5) dont au moins une est reliée par au moins deux barres de liaison (3) en formant un parallélogramme au carter (1) et peut passer d'une position de déblocage à une position de freinage, dans laquelle au moins les deux mâchoires de serrage serrent entre elles un rail fixe (2) par la force de moyens de ressort (4), moyens de ressort qui sont disposés sur les barres de liaison (3) et les barres de liaison (3) sont réglables en longueur à l'encontre de la force des moyens de ressort (4), **caractérisé en ce qu'**il est logé à proximité d'au moins une mâchoire de freinage mobile (5) un levier (7) sur au moins l'une de ses extrémités dans le carter (1) de sorte qu'il est pivotant depuis une position de départ dans laquelle il est orienté au moins approximativement parallèlement aux barres de liaison (3) de la mâchoire de freinage voisine (5) de sorte que son autre extrémité (9) touche en premier le rail (2) et qu'il s'applique contre la mâchoire de freinage voisine et la force en position de freinage et **en ce que** le levier (7) peut modifier sa longueur à l'encontre de la force d'autre moyens de ressort (17) disposés sur lui.

2. Dispositif de freinage selon la revendication 1, **caractérisé en ce que** deux mâchoires de freinage (5) opposées mutuellement par rapport au rail (2) sont reliées au carter (1) en formant un parallélogramme par respectivement deux barres de liaison (3).

3. Dispositif de freinage selon l'une des revendications précédentes, **caractérisé en ce que** les moyens de ressorts se composent de blocs ressorts de rondelles de belleville (4).

4. Dispositif de freinage selon l'un des revendications précédentes, **caractérisé en ce qu'**il est prévu un autre levier (8) axial symétriquement au levier (7), l'axe longitudinale du rail formant l'axe de symétrie et **en ce que** les extrémités des deux leviers (7, 8), tournées vers le rail (2) sont reliées entre elles en articulation par des pattes (11, 12).

5. Dispositif de freinage selon l'une des revendications précédentes, **caractérisé en ce que** l'extrémité tournée vers le rail (2), d'au moins un levier (7, 8) présente un segment (9) augmentant la friction.

6. Dispositif de freinage selon la revendication 5, **caractérisé en ce que** le levier (7, 8) et le segment (9) augmentant la friction sont configurés de sorte que lors du déclenchement du dispositif de freinage, le segment (9) augmentant la friction touche en premier le rail (2) et s'éloigne à nouveau du rail (2) à la poursuite du mouvement du levier (7, 8) dans la position de freinage et **en ce que** dans la position de freinage du levier (7, 8), une surface (23) du levier, n'augmentant pas la pression s'applique contre le rail (2).

7. Dispositif de freinage selon l'une des revendications 1 à 6, **caractérisé en ce que** les autres moyens de ressort (17) se composent d'un bloc ressort de rondelles de Belleville.
